# EUROPÄISCHE PATENTSCHRIFT

(11) **EP 0 156 948 B1**
(45) Veröffentlichungstag und Bekanntmachung des Hinweises auf die Patenterteilung: **16.08.1989**
(21) Anmeldenummer: 84110429.2
(22) Anmeldetag: 01.09.1984
(51) Int. Cl.: F42B 13/16, F42B 13/24

(54) **Flügelstabilisiertes Unterkalibergeschoss grossen Länge/Durchmesser-Verhältnisses**
Fin-stabilized subcalibre missile with a high length-to-diameter ratio
Projectile à calibre réduit, stabilisé par ailettes, de grande proportion longueur/diamètre

(30) Priorität: 28.10.1983 DE 3339078
(43) Veröffentlichungstag der Anmeldung: 09.10.1985
(73) Patentinhaber: Rheinmetall GmbH, 40880 Ratingen (DE)
(72) Erfinder: Bisping, Bernhard, Dipl.-Ing., D-4030 Ratingen 6 (DE); Bornefeld, Klaus, Dipl.-Ing., D-4000 Düsseldorf (DE)
(74) Vertreter: Podszus, Burghart, Dipl.-Phys.

(56) Entgegenhaltungen:
- EP-A- 0 051 375
- EP-A- 0 073 385
- DE-A- 3 209 593
- FR-A- 2 390 703
- US-A- 4 284 008

## Beschreibung

Die Erfindung betrifft eine flügelstabilisierte Mehrzweck-Geschossanordnung zum Verschiessen mit hoher Kadenz aus automatischen Rohrwaffen nach dem Oberbegriff des Patentanspruches 1.

Ein flügelstabilisiertes unterkalibriges panzerbrechendes Wuchtgeschoss (Penetrator) ist aus der DE-A 3 209 593 bekannt. Bei diesem Geschoss weist ein Vorpenetrator drei axial hintereinander angeordnete separate Kernelemente auf. Die Kernelemente weisen untereinander und im Verbindungsbereich zum Hauptpenetrator geneigte Frontflächen in den Stossbereichen auf. Zur Zentrierung und Fixierung am Hauptpenetrator sind die Kernelemente von einer Hülle umschlossen, die nach vorne in eine ballistische Haube übergeht. Aus der Flächengestaltung in den Stossbereichen ergibt sich bei flachem Auftreffen auf ein Ziel aus einer Ablenkung des betreffenden vorderen Kernelementes ein Verschwenken des nachfolgenden Penetratorteils gegen die Flächennormale der Zielfläche. Dieser bekannte Penetrator ist aus automatischen Waffen nicht verschiessbar, da er keine ausreichende Zuführfestigkeit aufweist. Das Geschoss ist vorgesehen für grosskalibrige Einzelschusswaffen gegen schwergepanzerte Fahrzeuge mit vorzugsweise Mehrplatten-Panzerungen. Der Vorpenetrator nimmt nur einen kleinen Längenbereich (etwa ein Fünftel der Gesamtlänge) des Gesamtpenetrators ein. Derartige Vorpenetratoren reichen in Axialrichtung in der Regel immer nur bis zum Treibspiegel. Die dort vorhandene Stahlhülle umfasst nur die Vorpenetratoren und bildet gleichzeitig die ballistische Haube. Bei einem derartigen Geschoss sind besondere Massnahmen zur Gewährleistung einer Zuführfestigkeit wegen der langsamen Munitionseinführung in die Waffe nicht erforderlich.

Aus der FR-A 2390703 ist ein flügelstabilisiertes unterkalibriges Übungsgeschoss mit abwerfbarem Treibspiegel bekannt, bei dem sich der Geschosskörper nach einer gewissen Flugzeit über entsprechende Kupplungsmittel in wenigstens zwei instabile Teile zerlegt, die schnell zu Boden fallen und die Reichweite des Geschosses verkürzen.

Aus der EP-A 0073385 ist weiterhin ein unterkalibriges drallstabilisiertes Kurzgeschoss mit mehreren Geschossteilen bekannt. Die Geschossteile weisen eine unterschiedliche Sprödigkeit auf; für eine maschinelle Bearbeitbarkeit weist das hintere Geschossteil zur Herstellung einer Heckbohrung zum Einsatz eines Leuchtspursatzes eine höhere Duktilität als das vordere spröde Geschossteil auf. Der Flugdurchmesser dieses drallstabilisierten Geschosses ist im Vergleich zu einem flügelstabilisierten Geschoss gleicher Masse wesentlich grösser. Daher lässt sich bei einem derartigen Geschoss auch sehr viel leichter eine Zuführfestigkeit erreichen, da die Kontaktflächen im Stossbereich der einzelnen Geschosselemente auch wesentlich grösser sind. Ein flügelstabilisiertes Pfeilgeschoss grossen Länge/Durchmesser-Verhältnisses erfordert dagegen besondere Massnahmen zur Gewährleistung der Zuführfestigkeit, die aus dieser bekannten Geschossanordnung nicht herleitbar sind.

Es ist Aufgabe der vorliegenden Erfindung, ein Geschoss gemäss der europäischen Patentanmeldung mit der Anmeldenummer 83111 016.8 (Veröffentlichungs-Nr. 0111 712A1) zur Verwendung in einer automatischen Rohrwaffe, z.B. im Kaliber 35 mm, zum Zwecke der Bekämpfung von Flugzielen bei vergleichsweise verringerter Flugzeit oder grösserer Kampfentfernung einerseits und Erdzielen, wie z.B. Schützenpanzern, andererseits vorteilhaft zu einem Mehrzweckgeschoss mit einem günstigen Verhältnis zwischen Splitter- und Wuchtwirkung weiterzuentwickeln.

Diese Aufgabe wird durch die im Kennzeichnungsteil des Patentanspruches 1 angegebene Erfindung gelöst.

Im Vergleich zu drallstabilisierten Geschossen mit Körpern unterschiedlicher Sprödigkeit, wie sie beispielsweise aus den europäischen Patentanmeldungen mit den Veröffentlichungs-Nummern 0 051 375 und der zuvor genannten 0 073 385 bekannt sind, ergibt sich aus dem grösseren Länge/Durchmesser-Verhältnis und der Flügelstabilisierung des Geschosses nach der Erfindung ein vergleichsweise geringer Geschwindigkeitsabfall auf seiner Flugbahn.

Hieraus resultiert eine geringere Flugzeit, durch welche die Trefferwahrscheinlichkeit erhöht und die Kampfentfernung vergrössert werden kann.

Ausserdem ergibt sich, verglichen mit den erwähnten drallstabilisierten Geschossen, eine erhöhte Querschnittsbelastung, welche dem Panzerdurchschlag zugute kommt.

Die Erfindung wird anhand zweier in der Zeichnung dargestellter bevorzugter Ausführungsbeispiele näher erläutert. Es zeigen, jeweils vereinfacht:
Fig. 1 ein erstes Ausführungsbeispiel mit einem von einem Treibkäfig eingehüllten Fluggeschoss im seitlichen Aufriss mit einer nur teilweise im Schnitt dargestellten Treibladungshülse,
Fig. 2 das Fluggeschoss nach Fig. 1 im längsaxialen Schnitt, und
Fig. 3 ein zweites Ausführungsbeispiel in einer der Fig. 1 vergleichbaren Darstellung mit einem zum Verdeutlichen ausgebrochenen Teil des Fluggeschosses.

Gemäss Fig. 1 wird ein erstes Fluggeschoss P1 umfangsseitig in einer Formschlusszone 30 von einem Treibkäfig 22 umschlossen. Das Fluggeschoss P1 weist ein heckseitiges Stabilisierungsleitwerk 20 an einem Körper 10 auf.

An letzteren schliesst sich vorderseitig ein Körper 12 mit einem spitzenseitig angeordneten Körper 14 an. Der Treibkäfig 22 weist ein Vorderteil 48 mit einer Lufttasche 54 und ein Heckteil 50 mit einer Gasdruckaufnahmefläche 58 auf. Eine Treibladungshülse 46 ist in Würgenuten 62 mit dem Treibkäfig 22 verbunden. Vorderteil 48 und Heckteil 50 des Treibkäfigs 22 sind durch eine mit nicht dargestellten längsachsenparallelen Sollbruchstellen versehene Umhüllung 44 stufenlos miteinander verbunden. Hierauf wird im Zusammenhang mit Fig. 3 eingegangen.

Gemäss Fig. 2 weist das Fluggeschoss P1 eine hochfeste Hülle 38, beispielsweise aus Stahl, auf. Im Umfangsbereich 28 ist sie mit nicht dargestellten Formschlussmitteln zum Bilden der bereits erwähnten Formschlusszone 30 versehen. Letztere erstreckt sich vorder- und rückseitig über einen Stossbereich 16 hinaus, in dem die Körper 10 und 12, beispielsweise durch Hartlöten, miteinander verbunden sind. Die Hülle 38 erstreckt sich vom Geschossheck bis zu einer Vorderkante 25, die schneidenförmig ausgebildet ist. Dabei nimmt ihre Wandstärke in einem Bereich 24 kontinuierlich ab. Der Innenraum der Hülle 38 zur Aufnahme der beiden Körper 10 und 12 ist durchmessergleich kreiszylindrisch gestaltet. In einer Berührungszone 36 ist die Hülle 38, beispielsweise durch Hartlöten, mit den beiden Körpern 10 und 12 verbunden. Im rückseitigen Bereich 26 der Hülle 38 nimmt deren Wandstärke ab, und die Hülle 38 ist dort umfangsseitig als Träger für das Stabilisierungsleitwerk 20 und innenseitig als Aufnahme 32 für einen Leuchtspursatz 34 ausgebildet.

Die Werkstoffe der beiden Körper 10 und 12 zeichnen sich aus durch einen hohen Anteil wenigstens eines metallischen Elements einer Dichte von wenigstens 18 g. CM-3. Dabei kann es sich sowohl um abgereichertes Uran wie auch Wolfram handeln. Im letzteren Fall liegen wenigstens 90% (Gewicht) Wolfram in einer Bindemittelphase in Form einer Legierung vor, die wenigstens Eisen und Nickel enthält. Folglich weist der Werkstoff eine vorgebbare Duktilität auf. Bei einem vergleichbaren Gehalt an Wolfram ist der Werkstoff des Körpers 12 vergleichsweise weniger duktil. Er weist eine höhere Sprödigkeit und damit bessere Zerlegbarkeit auf. Hierdurch werden beim Auftreffen des Geschosses aus dem Körper 12 zahlreiche Splitter unterschiedlicher Grösse gebildet. Die Hülle 38 nimmt wenigstens bei der Handhabung im Zusammenhang mit einer Maschinenkanone auftretende Quer- und Längskräfte auf, die sowohl den Körper 12 wie auch dessen Verbindung mit dem Körper 10 im Stossbereich 16 schädigen könnten. Bei der Handhabung stehen der vom Gurtzuführer bestimmte Transport, der Vorgang des Einführens in den Ladungsraum und der der abschussweisen Beschleunigung im Waffenrohr im Vordergrund.

Bei einem Fluggeschoss P2 nach Fig. 3 übernimmt ein Treibkäfig 23 (anstelle der Hülle 38 in Fig. 1) die Aufnahme von Quer- und Längskräften. Deshalb weist er vorder- und rückseitig einen jeweils verlängerten Stützbereich 40, 42 auf. Dabei beschränkt sich die Formschlusszone 30 auf den Körper 10. Im Stossbereich 16 sind die Körper 10 und 12 zusätzlich mittels eines Zapfens 52 miteinander zentrierend verbunden.

Der Stützbereich 40 wird aussenseitig von einer Lufttasche 56 umgeben. Der Stützbereich 42 wird aussenseitig von einer Gasdruckaufnahmefläche 60 begrenzt; hierdurch wird er unter dem sich bei der Schussentwicklung aufbauenden Gasdruck vorteilhafterweise radial gegen das Fluggeschoss P2 angedrückt. Die mit nicht dargestellten längsachsenparallelen Sollbruchstellen versehene Umhüllung 44 gibt dem Treibkäfig 22, 23 eine glatte Umfangsfläche und erleichtert den Transport- und Zuführvorgang.

In der werkstoffbedingten zielseitigen Wirkung des Körpers 12 unterscheiden sich die Fluggeschosse P1 und P2 nicht. Die mit einem Fluggeschoss P2 ins Ziel bringbare Masse an sprödem und in zahlreiche Splitter unterschiedlicher Grösse zerfallendem Werkstoff ist um ein betreffendes Teilvolumen der Hülle 38 grösser als beim Fluggeschoss P1. Bei letzterem nimmt jedoch die Hülle 38 auf augenfällige Weise an der zielseitigen Schadwirkung teil: sie reisst von der schneidenförmigen Vorderkante 25 her bananenschalenartig auf und gibt dabei den Werkstoff des Körpers 12 frei. Von der trägen Masse des Körpers 10 wird die aufgerissene Hülle 38 zunächst weiter ins Ziel getrieben und dünne Zielhäute, beispielsweise aus einer der üblichen Leichtmetallegierungen, werden grossflächig durchschlagen. Schliesslich verbleibt der Körper 10 als noch in grösserer Zieltiefe wirksamer Penetrator.

Beim zielseitigen Auftreffen wird zunächst der Werkstoff des spitzenseitig angeordneten Körpers 14 wirksam. Er ist vorzugsweise pyrophor. Der Werkstoff des Körpers 12 zerfällt, wie bereits erwähnt, in zahlreiche Splitter unterschiedlicher Grösse.

Sie führen an der jeweiligen Zielhaut bzw. -platte zu einem kumulativen mechanischen Effekt, welcher einen grossflächigen Durchschlag begünstigt. Grössere Splitter zerlegen sich beim Durchschlagen einer Zielhaut oder -platte, beispielsweise auch einer schützenden Kapselung oder Panzerungskomponente, wiederum in ein sich gefächert ausbreitendes Haufwerk kleinerer Splitter. Dies führt zu zahlreichen Durchschlägen über eine möglichst grosse Fläche und Zieltiefe.

Wie bereits eingangs erwähnt, zeichnet sich das Geschoss nach der Erfindung, verglichen mit drallstabilisierten Geschossen, durch eine höhere Fluggeschwindigkeit aus. Mit der hierdurch vergrösserten Reichweite lässt sich die Kampfentfernung steigern und die Treffwahrscheinlichkeit vergrössern. Dies trifft sowohl zu für Flugziele wie auch für erdgebundene Ziele, vorzugsweise Schützenpanzer.

## Patentansprüche

1. Mehrzweck-Geschossanordnung zum Verschiessen mit hoher Kadenz aus automatischen Rohrwaffen, mit einem unterkalibrigen flügelstabilisierten Geschoss grossen Länge/Durchmesser-Verhältnisses und mit einem das Geschoss in seinem mittleren Bereich über eine Formschlusszone umschliessenden, abwerfbaren segmentierten Treibkäfig mit folgenden Merkmalen:
- Das Geschoss weist wenigstens zwei hintereinander angeordnete Geschosskörper (10, 12) auf, die beide aus einem jeweiligen Werkstoff mit einem grossen Anteil eines metallischen Elementes einer Dichte von wenigstens 18 g. cm3, jedoch mit unterschiedlichem Zug- und Bruchverhalten bestehen;
- der vordere Geschosskörper (12) weist eine hohe Sprödigkeit und der hintere Geschosskörper (10) eine hohe Duktilität bzw. grössere Festigkeit auf;
- das Volumen des vorderseitigen spröden Körpers (12) zum Erzielen eines ausgedehnten kumulativen mechanischen Splittereffektes bei erstem Zielauftreffen entspricht annähernd dem Volumen des vergleichsweise duktilen Körpers (10);
- beide Geschosskörper (10, 12) sind etwa im mittleren Bereich des Geschosses in einem Stossbereich (16) miteinander verbunden;
- zur Aufnahme von bei der Handhabung auftretenden schädlichen Quer- und Längskräften weist das Geschoss in seinem mittleren Bereich eine sich vorder- und rückseitig über den Stossbereich (16) weit hinaus erstreckende hochfeste Hülle (38) mit umfangsseitiger Formschlusszone
(30) zum Zusammenwirken mit dem Treibkäfig (22) auf.

2. Geschoss nach Anspruch 1, dadurch gekennzeichnet, dass die Wandstärke der Hülle (38) in einem Vorderbereich (24) bis zu einer schneidenartigen Vorderkante (25) kontinuierlich abnimmt.

3. Geschoss nach Anspruch 1 oder 2, dadurch gekennzeichnet, dass die Wandstärke der Hülle (38) in einem rückseitigen Bereich (26) bis zum Geschossheck abnimmt.

4. Geschoss nach Anspruch 1, 2 oder 3, dadurch gekennzeichnet, dass der rückseitige Bereich (26) der Hülle (38) wenigstens teilweise als Träger für ein Stabilisierungsleitwerk (20) ausgebildet ist.

5. Geschoss nach einem der Ansprüche 1, 2, 3 oder 4, dadurch gekennzeichnet, dass die Hülle (38) heckseitig als Aufnahme (32) für einen Leuchtspursatz (34) ausgebildet ist.

6. Geschoss nach einem der vorhergehenden Ansprüche 1 bis 5, dadurch gekennzeichnet, dass der vorderseitige spröde Geschosskörper (12) eine Geschossspitze (14) aus einem pyrophoren Werkstoff aufweist.

7. Geschoss nach einem der vorhergehenden Ansprüche 1 bis 6, dadurch gekennzeichnet, dass in dem verbindenden Stossbereich (18) zwischen Geschossspitze (14) und vorderseitigem Geschosskörper (2), in einer Berührungszone (36) der Hülle (38) mit den Geschosskörpern (10, 12) und dem Stossbereich (16) zwischen den beiden Geschosskörpern (10, 12) jeweils eine Hartlotverbindung vorgesehen ist.

8. Geschoss nach einem der vorhergehenden Ansprüche 1 bis 7, dadurch gekennzeichnet, dass der Treibkäfig (23) vorderseitig und rückseitig je einen verlängerten, das Geschoss umhüllenden Stützbereich (40,42) aufweist.

9. Geschoss nach einem der vorheroehenden Ansprüche 1 bis 8, dadurch gekennzeichnet, dass der Treibkäfig (22, 23) eine zwischen seinem Vorderteil (48) und seinem Heckteil (50) angeordnete, den Umfangsbereich stufenlos verbindende Umhüllung (44) mit längsachsparallelen Sollbruchstellen aufweist.

## Claims

1. Multi-purpose projectile system for firing with a high frequency from automatic barrel weapons, with a subcalibre fin-stabilised projectile having a high length-to-diameter ratio and with a discarding segmented sabot surrounding a mechanical interlock zone in the centre of the projectile, with the following characteristics; the projectile has at least two projectile bodies (10, 12) positioned one after the other and each consisting of a material with a high proportion of a metallic element with a density of at least 18 g.cm3, the two materials nevertheless differing in their resistance to traction and breakage, the front projectile body (12) has a high degree of brittleness and the rear projectile body has a high degree of ductility of greater strength, the volume of the brittle front projectile body (12) is made approximately equal to that of the comparatively ductile body (10) in order to ensure an extensive cumulative mechanical splinter effect as soon as the first impact on the target takes place, the two projectile bodies (10, 12) are interconnected in a butt-joint zone (16), to enable the projectile to absorb damaging transverse and longitudinal forces occurring in handling, the middle part of the projectile has a high-strength cover (38) extending a sufficient distance towards the front and towards the rear beyond the butt-joint zone (16) and having a peripheral mechanical interlock zone (30) to enable same to interact with the sabot (22).

2. Projectile in accordance with Claim 1, characterised by the fact that the wall thickness of the cover (38) continuously decreases in a front zone (24) to a bladelike front edge (25).

3. Projectile in accordance with Claim 1 or 2, characterised by the fact that the wall thickness of the cover (38) decreases in a rear zone as far as the tail of the projectile.

4. Projectile in accordance with Claim 1, 2 or 3, characterised by the fact that the rear zone (25) of the cover (38) at least in part forms a support for a stabilising unit (20).

5. Projectile in accordance with Claim 1, 2, 3 or 4, characterised by the fact that the rear of the cover (38) is constructed as a container (32) for a tracer (34).

6. Projectile in accordance with one of the foregoing Claims 1 to 5, characterised by the fact that the brittle front projectile body (12) has a projectile tip (14) made of a pyrophorous material.

7. Projectile in accordance with one of the foregoing Claims 1 to 6, characterised by the fact that a hardsolder connection is provided in the- butt-joint zone (18) connecting the tip (14) of the projectile and the front projectile body (12), in a zone (36) in which the cover (38) is in contact with the projectile bodies (10, 12) and also in the butt-joint zone (16) between the two projectile bodies (10,12).

8. Projectile in accordance with one of the foregoing Claims 1 to 7, characterised by the fact that the front and the back of sabot (23) have lengthened supporting zones (40,42 respectively) surrounding the projectile.

9. Projectile in accordance with one of the foregoing Claims 1 to 8, characterised by the fact that the sabot (22, 23) is provided, between the front part (48) and the tail (50) with a jacket (44) forming a continuous connection for the peripheral zone and having preset fracture points parallel to the longitudinal axis.

## Revendications

1. Ensemble de projectile polyvalent pour le tir à cadence rapide à partir d'armes à tube automatiques, comportant un projectile stabilisé par ailettes, sous-calibré, d'un rapport longueur/dia- mètre élevé et un sabot segmenté éjectable embrassant le projectile sur sa zone centrale au moyen d'une zone à concordance de forme, présentant les caractéristiques suivantes:
- Le projectile comporte au moins deux corps de projectile (10, 12) disposés l'un derrière l'autre qui sont constitués chacun par une matière ayant une forte proportion d'un élément métallique d'une masse volumique d'au moins 18g.cm³, mais présentant des caractéristiques de traction et de rupture différente;
- le corps de projectile antérieur (12) présente une forte friabilité et le corps de projectile postérieur (10) présente une forte ductilité ou une plus grande solidité;
- le volume du corps friable antérieur (12) pour obtenir un effet de fragmentation mécanique cumulatif étendu au premier impact sur la cible est sensiblement égal au volume du corps (10) relativement ductile;
- les deux corps de projectile (10, 12) sont reliés l'un à l'autre dans une zone de jonction (16) à peu près dans la zone centrale du projectile;
- pour absorber les forces transversales et longitudinales nocives se présentant lors de la manipulation, le projectile comporte dans sa zone centrale une enveloppe (38) très résistante s'étendant largement au-delà de la zone de jonction (16), comportant une zone périphérique à concordance de forme (30) pour coopérer avec le sabot (22).

2. Projectile selon la revendication 1, caractérisé en ce que l'épaisseur de paroi de l'enveloppe (38) dans une zone antérieure (24) diminue en continu jusqu'à un bord antérieur (25) du type d'une arête tranchante.

3. Projectile selon la revendication 1 ou 2, caractérisé en ce que l'épaisseur de paroi de l'enveloppe (38) dans une zone postérieure (26) diminue jusqu'à l'arrière du projectile.

4. Projectile selon la revendication 1, 2 ou 3, caractérisé en ce que la zone postérieure (26) de l'enveloppe (38) constitue au moins en partie un support pour un empennage de stabilisation (20).

5. Projectile selon l'une des revendications 1 à 4, caractérisé en ce que l'enveloppe (38) constitue à l'arrière un logement (32) pour une composition traçante (34).

6. Projectile selon l'une des revendications 1 à 5 qui précèdent, caractérisé en ce que le corps de projectile friable antérieur (12) comporte une pointe de projectile (14) en matière pyrophore.

7. Projectile selon l'une des revendications 1 à 6 qui précèdent, caractérisé en ce qu'il est prévu dans la zone de jonction (18) entre la pointe de projectile (14) et le corps de projectile antérieur (12), dans une zone de contact (36) de l'enveloppe (38) avec les corps de projectile (10, 12) et dans la zone de jonction (16) entre les deux corps de projectile (10, 12), respectivement, une brasure.

8. Projectile selon l'une des revendications 1 à 7 qui précèdent, caractérisé en ce que le sabot (22, 23) comporte à l'avant et à l'arrière une zone d'appui prolongée, entourant le projectile (respectivement 40, 42).

9. Projectile selon l'une des revendications 1 à 8 qui précèdent, caractérisé en ce que le sabot (22, 23) comporte une chemise (44) comportant des zones destinées à la rupture parallèles à l'axe longitudinal, placée entre sa partie antérieure (48) et sa partie postérieure (50), réalisant une jonction continue de la zone périphérique.
